# EUROPÄISCHE PATENTSCHRIFT

(11) **EP 0 173 962 B1**
(45) Veröffentlichungstag und Bekanntmachung des Hinweises auf die Patenterteilung: **27.06.1990**
(21) Anmeldenummer: 85110874.6
(22) Anmeldetag: 29.08.1985
(51) Int. Cl.: H01J 61/52, H01J 61/32

(54) **Kompakte Niederdruckentladungslampe**
Compact low-pressure discharge lamp
Lampe compacte à décharge à basse pression

(30) Priorität: 05.09.1984 DE 3432675
(43) Veröffentlichungstag der Anmeldung: 12.03.1986
(73) Patentinhaber: Patent-Treuhand-Gesellschaft für elektrische Glühlampen mbH, 81543 München (DE)
(72) Erfinder: Hofmann, Dieter, Dr., D-8900 Augsburg (DE)

(56) Entgegenhaltungen:
- EP-A- 0 026 428
- EP-A- 0 066 855
- EP-A- 0 100 121
- BE-A- 891 453
- GB-A- 2 095 464

## Beschreibung

Die Erfindung betrifft eine kompakte Niederdruckentladungslampe mit einem Entladungsgefäß als einzigen Lampenkolben, zwei gasdicht in die Enden des Entladungsgefäßes eingeschmolzenen Elektroden, einer Füllung aus Quecksilber und mindestens einem Edelgas und mit einem einseitig angebrachten Sockel, wobei das Entladungsgefäß mindestens eine Kühlstelle für den vertikalen Betrieb mit obenliegendem Sockel und für den horizontalen Betrieb zur Einstellung des Quecksilberdampfdruckes für die Entladung aufweist.

Aus der DE-OS 31 12 878 ist eine einseitig gesockelte Niederdruckentladungslampe bekannt, bei der das Entladungsgefaß aus einem ein- oder mehrfach U-förmig gebogenen Rohr besteht. Außerdem ist in der Gebrauchsmusteranmeldung G 83 33 920.5 eine ebenfalls einseitig gesockelte Niederdruckentladungslampe vorgeschlagen, bei der das Entladungsgefaß aus mehreren U-förmig gebogenen Rohrteilen zusammengesetzt ist. Die U-förmigen Biegungen der Entladungsgefäße beider Lampen besitzen dabei im wesentlichen rechtwinkelige Ecken, die eine verstärkte Wärmeabgabe aufweisen. Im Betriebszustand der Lampe dient eine solche vom Sockel und den Elektroden entfernte Ecke des Entladungsgefäßes als Kühlstelle, an der das Quecksilber kondensiert.

Die Temperatur dieser kältesten Stelle des Entladungsgefäßes legt bei Betrieb der Lampe den Quecksilberdampfdruck fest, der wiederum die Lichtstromabgabe bestimmt. Die kompakten Niederdruckentladungslampen der obigen Anmeldungen besitzen im vertikalen Betrieb mit oben befindlichem Sockel sowie im horizontalen Betrieb mit seitlich befindlichem Sockel bei der vorgesehenen Anwendungstemperatur eine optimale Temperatur der Kühlstelle von etwa 45°C und zeigen daher ein ruhiges Brennverhalten mit einer konstanten maximalen Lichtstromabgabe.

Bei vertikalem Betrieb mit unten befindlichem Sockel erhalten jedoch die obenliegenden Kühlstellen in dem vom Sockel entfernten Rohrabschnitt eine von der optimalen Temperatur abweichende höhere Temperatur, so daß sich der von der Lampe abgegebene Lichtstrom verringert. Außerdem kann es zu einem Herabtropfen des an den Kühlstellen kondensierten Quecksilbers und damit zu Schwankungen in der Lichtstromabgabe kommen. Dabei ist es bei einem entsprechend geformten Entladungsgefaß möglich, daß das kondensierte Quecksilber direkt auf eine der beiden Elektroden tropft und so auf Dauer zu einer Schädigung derselben führen kann. Das abtropfende und dann ständig umkondensierende Quecksilber kann in ungünstigen Fällen bei Lampen mit einer Leuchtstoffbeschichtung auch eine Abtragung derselben bewirken.

Des weiteren ist in der DE-OS 32 10 005 eine kompakte Fluoreszenzlampe beschrieben, die einen einseitig angebrachten Sockel sowie einen das Entladungsgefäß in einem gewissen Abstand umgebenden Hüllkolben aufweist. Das völlig außerhalb des Sockels angeordnete Entladungsgefäß aus einem dreifach U-förmig gebogenen Rohr besitzt eine Kühlspitze, die knapp oberhalb der Montageplatte, die den Sockel zum Entladungsgefäß hin abschließt, angebracht ist. Durch periphere Schlitze sowie eine Öffnung unterhalb der Kühlspitze in der Montageplatte wird zusammen mit Lüftungsöffnungen im Sokkelunterteil und in dem vom Sockel abgewandten Ende des Hüllkolbens eine Luftkonvektion in der Lampe erzielt. Die Luft strömt dabei auch an der Kühlspitze vorbei und führt so zu einer Kondensation des Quecksilbers an dieser Kühlstelle.

Die in der DE-OS 32 10 005 aufgeführte Lampe benötigt zur Kondensation des Quecksilbers in der Kühlspitze einen Hüllkolben, denn nur mit Hilfe des Hüllkolbens kann eine Kaminwirkung in der Lampe geschaffen werden, die eine für die Kondensation ausreichende Konvektion der Luft gewährleistet. Durch den Hüllkolben erhält die kompakte Niederdruckentladungslampe allerdings eine verhältnismäßig voluminöse Form, wodurch sie nicht mehr in allen für kompakte Niederdruckentladungslampen vorgesehenen Leuchten einsetzbar ist.

Ziel der Erfindung ist es, eine universell einsetzbare kompakte Niederdruckentladungslampe ohne Hüllkolben mit einer möglichst schlanken Form, ähnlich wie sie in der Gebrauchsmusteranmeldung G 83 33 920.5 beschrieben ist, zu schaffen. Die Lampe sollte bei den vorgesehenen Anwendungstemperaturen eine maximale Lichtstromabgabe in jeder Brennstellung, d.h. insbesondere auch in der senkrechten Brennstellung mit unten befindlichem Sockel gewährleisten. Außerdem sollte bei der letztgenannten Brennlage ein Herabtropfen von kondensiertem Quecksilber verhindert und so Schwankungen des Lichtstroms sowie evtl. eine Schädigung der Elektroden und der Leuchtstoffschicht vermieden werden.

Die kompakte Niederdruckentladungslampe mit den im Oberbegriff des Hauptanspruchs genannten Merkmalen ist erfindungsgemäß durch die Kombination folgender Merkmale gekennzeichnet:
- Teile des Entladungsgefäßes, die durch die Entladung erwärmt werden, sind im Innenraum des Sockels angeordnet;
- ferner ist eine weitere Kühlstelle des Entladungsgefäßes für den vertikalen Betrieb mit unterliegendem Sockel im Innenraum des Sokkels angeordnet;
- diese weitere Kühlstelle befindet sich im vertikalen Betrieb der Lampe mit untenliegendem Sockel unterhalb der im Sockel angeordneten, durch die Entladung erwärmten Teile des Entladungsgefäßes;
- der sonst allseitig geschlossene Sockel weist in unmittelbarer Nähe der weiteren Kühlstelle eine Zuluftöffnung auf;
- der sonst allseitig geschlossene Sockel weist außerdem eine oder mehrere Abluftöffnungen auf;
- die Abluftöffnungen befinden sich im vertikalen Betrieb der Lampe mit untenliegendem Sockel oberhalb der weiteren Kühlstelle.

Durch die Einbeziehung von erwärmten Entladungsgefäßteilen in den Sockel und durch entsprechend angeordnete Zu- und Abluftöffnungen kann bereits im Sockel eine Konvektionskühlung durch einen Kamineffekt erzielt werden, die in einer entsprechend angeordneten Kühlstelle eine kälteste Stelle im Entladungsgefäß für den vertikalen Betrieb der Lampe mit untenliegendem Sockel schafft. Durch einen solchen konstruktiven Aufbau wird auch ohne Hüllkolben eine gute Lichtstromabgabe der Lampe in obiger Betriebsart erzielt und ein Abtropfen von Quecksilber mit den damit verbundenen Nachteilen verhindert.

In einer bevorzugten Ausführungsform besteht das Entladungsgefäß aus mehreren parallelen, miteinander verbundenen Längsrohrabschnitten, wobei zumindest die dem Sockel zugewandten Enden der Längsrohrabschnitte abgedichtet und diese Enden im Innenraum des Sockels angeordnet sind. Eine solche Konstruktion schafft sehr einfach einen wärmeren Bereich im Sockel, der für eine gute Luftkonvektion erforderlich ist.

Damit die Kühlstelle wirklich die kälteste Stelle des Entladungsgefäßes im Betrieb der Lampe bildet, muß sie von möglichst kalter Luft umspült werden. Sie muß daher, wie oben bereits gefordert, unterhalb der wärmeren Bereiche des "Kamins" liegen, die hier durch die erwärmten Enden des Entladungsgefäßes im Sockel verkörpert werden. Zu diesem Zweck wird die Kühlstelle vorteilhaft durch ein einseitig geschlossenes Röhrchen gebildet, das in eine der Abdichtungen der Längsrohrabschnitte mit eingeschmolzen ist.

Besonders einfach gestaltet sich die Erstellung des Entladungsgefäßes mit einem solchen Kühlröhrchen, wenn die im Sockel angeordneten Enden der Längsrohrabschnitte als Abdichtung eine Quetschung aufweisen, und das Kühlröhrchen in eine solche Quetschung mit eingequetscht ist. Geeignet sind hierfür insbesondere die Quetschungen, die keine Elektroden tragen, da diese von vornherein eine niedrigere Temperatur aufweisen.

Die Kaminwirkung ist am effektivsten, wenn der Sockel neben einer Zuluftöffnung lediglich eine Abluftöffnung in seiner dem Entladungsgefäß zugewandten Deckfläche aufweist. Sofern sich die Abluftöffnung im Zentrum der Öffnungen befindet, die für die Aufnahme der Enden der Längsrohrabschnitte des Entladungsgefäßes vorgesehen sind, bleibt sie außerdem weitgehend unsichtbar und unzugänglich.

Der Sockel der kompakten Niederdruckentladungslampe kann ein Vorschaltgerät enthalten. In diesem Fall ist jedoch darauf zu achten, daß die vom Vorschaltgerät entwickelte Wärme vom Kühlröhrchen weitgehend ferngehalten wird und außerdem die Luftkonvektion im Sockel nicht negativ beeinflußt wird.

Beim Einsetzen der Niederdruckentladungslampe in eine Fassung wird letztere vorteilhaft in das Lunftkonvektionssystem im Sockel mit einbezogen und muß daher für eine Umgebungsluftzufuhr zur Zuluftöffnung im Sockel sorgen. Die Fassung weist daher gegenüber der Zuluftöffnung im Sockel ebenfalls eine Öffnung auf, die ihrerseits über einen oder mehrere Kanäle mit Zuluftöffnungen an der Seite oder im Boden der Fassung verbunden sind. Diese Zuluftöffnungen in der Fassung müssen natürlich bei Einbau in eine Leuchte frei bleiben, denn nur so ist gewährleistet, daß im Sockel eine Luftkonvektion in Gang kommt.

Im Fall, daß die erfindungsgemäße Niederdruckentladungslampe in der Außenbeleuchtung eingesetzt werden soll, braucht die Fassung bei niedrigen Außentemperaturen kein Luftzufuhrsystem aufzuweisen. Bei niedrigen Außentemperaturen ergeben sich nämlich Temperaturen in der Leuchte, die eine Luftkonvektion zur Schaffung einer Kühlstelle im Sockel nicht mehr nötig machen (siehe Kurven A und B in Figur 5).

Bei einem bezüglich einer axialen Drehung um 180° symmetrischen Sockel sowie einer entsprechenden Fassung ist sogar eine Anpassung der erfindungsgemäßen Niederdruckentladungslampe alternativ an zwei Umgebungstemperatur-Bereiche möglich. Die Fassung braucht dazu lediglich für eine Einsteckrichtung des Sockels ein Luftzufuhrsystem aufzuweisen, d.h. nur in einer Einsteckrichtung liegt der exzentrisch angeordneten Zuluftöffnung des Sockels eine Öffnung des Luftzuführsystems in der Fassung gegenüber und versorgt so den Sockel mit der nötigen Umgebungsluft. In der anderen Einsteckrichtung ist das Luftzufuhrsystem unwirksam, die Luftkonvektion durch den Sockel ist reduziert oder unterbleibt sogar.

Bei einem Einsatz der erfindungsgemäßen Lampe in einem Adapter, der z.B. ein Vorschaltgerät enthalt, gelten die gleichen Bedingungen wie für eine Fassung. Der Adapter weist daher neben einer Fassung zur Aufnahme des Sockels der Lampe und einem Sockel zum Einsetzen des Adapters in eine genormte Leuchtenfassung ebenfalls gegenüber der Stelle, an der der Sockel der Lampe eine Zuluftöffnung hat, eine Öffnung auf. Diese Öffnung ist durch eine oder mehrere Kanäle im Adapter mit Zuluftöffnungen verbunden. Auch hier sollte durch Dämmaßnahmen dafür gesorgt werden, daß die Wärme, die ein Vorschaltgerät entwickelt, möglichst wenig auf die Konvektionsluft in den Kanälen übertragen wird.

Die Erfindung ist anhand der nachfolgenden Figuren näher veranschaulicht.
Figur 1 zeigt eine teilweise geschnittene Seitenansicht einer erfindungsgemäßen Niederdruckentladungslampe,
Figur 2 zeigt eine um 90° gedrehte und teilweise geschnittene Seitenansicht einer Lampe gemäß Figur 1,
Figur 3 zeigt eine Draufsicht auf eine an der Stelle geschnittene Lampe gemäß Figur 2,
Figur 4 zeigt eine teilweise geschnittene Seitenansicht einer Lampe gemäß Figur 1 mit einer Fassung,
Figur 5 zeigt in einem Diagramm den von der Lampe abgegebenen Lichtstrom in Abhängigkeit von der Umgebungstemperatur mit und ohne Kühlröhrchen und Lüftungsöffnungen in Sockel und Fassung,
Figur 6 zeigt eine teilweise geschnittene Seitenansicht einer erfindungsgemäßen Niederdruckentladungslampe mit einem Sockel zur Aufnahme eines Vorschaltgerätes,
Figur 7 zeigt eine teilweise geschnittene Seitenansicht einer erfindungsgemäßen Niederdruckentladungslampe mit einem Adapter zur Aufnahme eines Vorschaltgerätes.

In den Figuren 1 bis 3 ist eine kompakte Niederdruckentladungslampe 1 dargestellt. Das Entladungsgefäß 2 setzt sich aus zwei U-förmig gebogenen Glasröhren 3, 4 von 12 mm Außendurchmesser zusammen, die jeweils zwei parallel im Abstand von 3 mm zueinander verlaufende Längsrohrabschnitte 5, 6, 7, 8 von 105 mm Länge aufweisen. Die freien Enden der Längsrohrabschnitte 5, 6, 7, 8 sind durch Quetschungen 9, 10, 11 abgedichtet, wobei die beiden des Entladungsgefäß begrenzenden äußeren Quetschungen 10, 11 eine Elektrode 12, 13 tragen. Die U-förmigen Glasröhren 3, 4 sind in einer Flucht so hintereinander angeordnet, daß die beiden Quetschungen 10, 11 mit den Elektroden 12, 13 auf der gleichen Seite liegen. Mittels einer einen Durchlaß bildenden Querverschmelzung 14 nahe den beiden Quetschungen 9 ohne Elektroden sind die beiden U-förmigen Glasröhren 3, 4 so miteinander verbunden, daß ein einfach zusammenhängender Entladungsweg gebildet wird.

Die kompakte Niederdruckentladungslampe 1 ist mit einem Kunststoffsockel 15 vom Typ G 24 versehen, wobei die mit den Quetschungen 9,10, 11 abgedichteten Enden der Längsrohrabschnitte 5, 6, 7, 8 etwa 10 mm in den Sockel 15 hineinreichen und mittels einer Kunststoffmasse darin befestigt sind. In die Quetschung 9, die keine Elektrode trägt, ist ein Kühlröhrchen 16 mit einer Länge von ca. 9 mm und einem Außendurchmesser von 3 mm mit eingequetscht. Die abgeschmolzene Spitze des Kühlröhrchens 16 reicht bis an die Sockelwandung heran, wobei die Wandung des Sockels 15 an dieser Stelle eine runde Zuluftöffnung 17 von 5 mm aufweist. Außerdem ist im Zentrum des Sockeloberteils 18 zwischen den in den Sockel 15 hineinragenden Längsrohrabschnitten 5, 6, 7, 8 des Entladungsgefäßes 2 eine Abluftöffnung 19 freigehalten.

Bei vertikalem Betrieb der Lampe 1 mit obenliegendem Sockel 15 oder horizontalem Betrieb mit seitlich befindlichem Sockel 15 bildet eine der im wesentlichen rechtwinkeligen Ecken 20, 21, 22 der U-förmig gebogenen Glasröhren 3, 4 eine Kühlstelle, an der das Quecksilber kondensiert und so den Quecksilberdampfdruck und die Lichtausbeute der Lampe bestimmt. Bei vertikalem Betrieb der Lampe 1 mit untenliegendem Sockel 15 dagegen bildet das Kühlröhrchen 16 die den Quecksilberdampfdruck bestimmende Kühlstelle. Durch die Zuluftöffnung 17, die Abluftöffnung 19 sowie die von der Entladung erwärmten Quetschungen 9, 10, 11 wird eine Luftkonvektion (siehe Pfeile) mit einer Kaminwirkung im Sockel 15 erzeugt, durch die laufend "kalte" Luft von unten an das Kühlröhrchen 16 heranbefördert wird. Durch die Luftkühlung bildet sich im Kühlröhrchen 16 ein Quecksilberniederschlag 23, dessen Dampfdruck den Lichtstrom der Lampe 1 bestimmt.

Im Betrieb an 220 V mit einer geeigneten Vorschaltdrossel besitzt die Lampe bei einer Leistungsaufnahme von 13 W eine Lampenspannung von 98 V und einen Lampenstrom von 155 mA.

Figur 4 zeigt eine kompakte Niederdruckentladungslampe 24 mit einer Fassung 25 aus Kunststoff. Die Lampe 24 entspricht dabei völlig der in den Figuren 1 bis 3 dargestellten Niederdruckentladungslampe. Die genaue innere Gestaltung sowie Kontaktierung der Fassung 25 ist nicht dargestellt, da sie für den Erfindungsgedanken ohne Bedeutung ist. Gegenüber der Zuluftöffnung 26 im Sockel 27 für das Kühlröhrchen 28 weist die Fassung 25 ebenfalls eine Öffnung 29 auf. Die Fassung 25 besitzt außerdem vier runde Zuluftöffnungen 30 von 5 mm Durchmesser, die gleichmäßig über den Umfang der Fassung 25 verteilt sind, sowie eine Zuluftöffnung 31 im Boden der Fassung 25 von ebenfalls 5 mm Durchmesser.

Bei vertikalem Betrieb der Niederdruckentladungslampe 24 mit untenliegendem Sockel 27 sowie ebenfalls untenliegender Fassung 25 wird "kalte" Umgebungsluft durch die Zuluftöffnungen 30, 31 in der Fassung 25 über die Öffnungen 26 und 29 an das Kühlröhrchen 28 herangeführt. Es kann sich dort ein Quecksilberniederschlag 32 bilden, dessen Dampfdruck den Lichtstrom der Lampe 24 bestimmt.

Figur 5 zeigt in einem Diagramm das Lichtstrom-Temperaturverhalten einer 13-W-Niederdruckentladungslampe entsprechend Figuren 1 bis 3. Die Lampe wird dabei in vertikaler Brennstellung mit untenliegendem Sockel in einer Fassung entsprechend Figur 4 betrieben.

Die Kurve A bezieht sich auf den Betrieb einer Lampe ohne Kühlröhrchen und Lüftungsöffnungen im Sockel in einer entsprechenden Fassung ohne Lüftungsöffnungen, die Kurve B auf den Betrieb einer Lampe mit Kühlröhrchen und Lüftungsöffnungen im Sockel in einer Fassung ebenfalls ohne Lüftungsöffnungen und die Kurve C auf den Betrieb einer Lampe mit Kühlröhrchen und Lüftungsöffnungen im Sockel in einer Fassung mit Lüftungsöffnungen. Aus den Kurven läßt sich ablesen, daß bei einer solchen Niederdruckentladungslampe ohne Kühlsystem im Sockel der maximale Lichtstrom bei einer Umgebungstemperatur von ca. 5°C, mit Kühlsystem im Sockel, aber ohne Luftzufuhr durch die Fassung, bei einer Temperatur von ca. 23°C und bei zusätzlicher Luftzufuhr durch die Fassung, bei einer Temperatur von ca. 30°C erreicht wird. Innenraum-Leuchten für kompakte Niederdruckentladungslampen mit einer Abdeckung sind meist so ausgelegt, daß bei einer maximal üblichen Zimmertemperatur von 25°C die Temperatur in der Leuchte bei etwa 30°C liegt. Bei Verwendung einer erfindungsgemäßen Niederdruckentladungslampe mit einem Kühlsystem im Sockel und Lüftungsöffnungen in der Fassung läßt sich somit eine optimale Lichtausbeute erreichen. Ohne Lüftungsöffnungen in der Fassung eignet sich die Niederdruckentladungslampe dagegen mehr für Leuchten ohne Wärmestau oder, wie oben erwähnt, zum Einsatz in der Außenbeleuchtung.

Figur 6 zeigt eine kompakte Niederdruckentladungslampe 33 mit einem Sockel 34 aus Kunststoff zur Aufnahme eines Vorschaltgerätes, das hier nicht explizit dargestellt ist, da deren Ausgestaltung für den Erfindungsgedanken ohne Bedeutung ist. Das Entladungsgefaß 35 entspricht völlig dem in den Figuren 1 bis 3 dargestellten Gefäß und weist wiederum ein Kühlröhrchen 36 in einer Quetschung 37 des Gefäßes 35 auf. Der Sockel 34 mit einem E 27-Gewinde 38 zum Einschrauben der Lampe 33 in eine genormte Leuchtenfassung besitzt eine runde Zuluftöffnung 39 von 5 mm Durchmesser. Hinter der Zuluftöffnung 39 ist ein Kunststoffrohr 40 von ebenfalls 5 mm Durchmesser angebracht, das bis an die Spitze des Kühlröhrchens 36 heranreicht. Mit Hilfe der Öffnung 39 und dem Rohr 40 wird "kalte" Umgebungsluft an das Kühlröhrchen 36 herangeführt, so daß bei vertikalem Betrieb der Lampe 33 mit untenliegendem Sockel 34 sich dort eine den Quecksilberdampfdruck bestimmende "kälteste" Stelle im Entladungsgefäß 35 ausbilden kann, die eine maximale Lichtausbeute in dieser Betriebsart gewährleistet. Das Rohr 40 ist außen mit einer wärmereflektierenden Beschichtung 41 versehen, um die vom Vorschaltgerät produzierte Wärme von der Kühlvorrichtung weitgehend abzuhalten. Die Konvektionsluft tritt durch eine zentrale Abluftöffnung 42 im Oberteil des Sockels 34 wieder aus.

Figur 7 zeigt eine kompakte Niederdruckentladungslampe 43 mit einem G 24-Sockel 44 aus Kunststoff sowie mit einem damit verbundenen Adapter 45 zur Aufnahme eines hier nicht dargestellten Vorschaltgerätes. Der Adapter 45 mit einem Kunststoffgehäuse weist an einer Seite eine Fassung 46 zur Aufnahme des G 24-Sockels 44 der Lampe 43 und an der gegenüberliegenden Seite einen E 27-Sockel 47 zum Einschrauben des Adapters 45 in eine genormte Leuchtenfassung auf. Die Lampe 43 entspricht der in Figur 1 bis 3 dargestellten Lampe und besitzt ebenfalls ein Kühlröhrchen 48 sowie eine Zuluftöffnung 49 und eine Abluftöffnung 50 im Sockel 44.

Gegenüber der Zuluftöffnung 49 im Sockel 44 ist am Adapter 45 eine runde Öffnung 51 von 5 mm Durchmesser angebracht, die durch ein Rohr 52 mit einer Zuluftöffnung 53 - beide mit einem Durchmesser von 5 mm - in der Seitenwand des Adapters 45 verbunden ist. Durch dieses Luftzufuhrsystem kann dauernd kalte Umgebungsluft an das Kühlröhrchen 48 heranbefördert werden. Das Rohr 52 weist außen außerdem eine wärmereflektierende Beschichtung 54 auf, die die vom Vorschaltgerät produzierte Wärme von der Frischluftzufuhr für das Kühlsystem im Sockel 44 weitgehend abhält. Im vertikalen Betrieb der Lampe 43 mit untenliegendem Sockel 44 und Adapter 45 kann sich so im Kühlröhrchen 48 ein den Dampfdruck und damit die Lichtausbeute bestimmender Quecksilberniederschlag 55 bilden.

## Patentansprüche

1. Kompakte Niederdruckentladungslampe (1, 24, 33, 43) mit einem Entladungsgefäß (2, 35) als einzigen Lampenkolben, zwei gasdicht in die Enden des Entladungsgefäßes (2, 35) eingeschmolzenen Elektroden (12, 13), einer Füllung aus Quecksilber und mindestens einem Edelgas und mit einem einseitig angebrachten Sockel (15, 27, 34, 44), wobei das Entladungsgefäß (2, 35) mindestens eine Kühlstelle für den vertikalen Betrieb mit obenliegendem Sockel und für den horizontalen Betrieb zur Einstellung des Quecksilberdampfdrucks für die Entladung aufweist, gekennzeichnet durch die Kombination folgender Merkmale:
- Teile des Entladungsgefäßes (2, 35), die durch die Entladung erwärmt werden, sind im Innenraum des Sockels (15, 27, 34, 44) angeordnet;
- ferner ist eine weitere Kühlstelle des Entladungsgefäßes (2, 35) für den vertikalen Betrieb mit untenliegendem Sockel im Innenraum des Sockels (15, 27, 34, 44) angeordnet;
- diese weitere Kühlstelle befindet sich im vertikalen Betrieb der Lampe (1, 24, 33, 43) mit untenliegendem Sockel (15, 27, 34, 44) unterhalb der im Sockel (15,27,34,44) angeordneten, durch die Entladung erwärmten Teile des Entladungsgefäßes (2, 35);
- der sonst allseitig geschlossene Sockel (15, 27, 34, 44) weist in unmittelbarer Nähe der weiteren Kühlstelle eine Zuluftöffnung (17, 26, 49) auf;
- der sonst allseitig geschlossene Sockel (15, 27, 34, 44) weist außerdem eine oder mehrere Abluftöffnungen (19, 42, 50) auf;
- die Abluftöffnungen (19, 42, 50) befinden sich im vertikalen Betrieb der Lampe (1,24,33,43) mit untenliegendem Sockel (15, 27, 34, 44) oberhalb der weiteren Kühlstelle.

2. Kompakte Niederdruckentladungslampe nach Anspruch 1, dadurch gekennzeichnet, daß das Entladungsgefäß (2, 35) aus mehreren parallelen, miteinander verbundenen Längsrohrabschnitten (5, 6, 7, 8) besteht, wobei zumindest die dem Sockel (15, 27, 34, 44) zugewandten Enden der Längsrohrabschnitte (5, 6, 7, 8) abgedichtet sind und diese Enden im Innenraum des Sockels (15, 27, 34, 44) angeordnet sind.

3. Kompakte Niederdruckentladungslampe nach Anspruch 1 oder 2, dadurch gekennzeichnet, daß die weitere Kühlstelle durch ein einseitig geschlossenes Röhrchen (16, 28, 36, 48) gebildet wird, das in eine der Abdichtungen der Langsrohrabschnitte (5, 6, 7, 8) mit eingeschmolzen ist.

4. Kompakte Niederdruckentladungslampe nach Anspruch 2, dadurch gekennzeichnet, daß die im Sockel (15,27,34,44) angeordneten Enden der Längsrohrabschnitte (5,6,7,8) als Abdichtung eine Quetschung (9, 10, 11) aufweisen.

5. Kompakte Niederdruckentladungslampe nach Anspruch 3 und 4, dadurch gekennzeichnet, daß das Röhrchen (16, 28, 36, 48) in die Quetschung (9, 10, 11) des entsprechenden Endes der Längsrohrabschnitte (5, 6, 7, 8) mit eingequetscht ist.

6. Kompakte Niederdruckentladungslampe nach einem oder mehreren der Ansprüche 1 bis 5, dadurch gekennzeichnet, daß der Sockel in seiner dem Entladungsgefäß (2, 35) zugewandten Deckfläche (18) eine Abluftöffnung (19,42,50) aufweist.

7. Kompakte Niederdruckentladungslampe nach einem oder mehreren der Ansprüche 1 bis 6, mit einer Fassung (25) zur Aufnahme des Sockels (27) der Lampe (24), dadurch gekennzeichnet, daß die Fassung (25) gegenüber der Stelle, an der der Sockel (27) eine Zuluftöffnung (26) aufweist, ebenfalls eine Öffnung (29) aufweist, die ihrerseits über einen oder mehrere Kanäle in der Fassung mit Zuluftöffnungen (30, 31) verbunden ist.

8. Kompakte Niederdruckentladungslampe nach einem oder mehreren der Ansprüche 1 bis 6 mit einem Adapter (45), der eine Fassung (46) zur Aufnahme des Sockels (44) der Lampe (43) sowie einen Sockel (47) zum Einsetzen des Adapters (45) in eine genormte Leuchtenfassung aufweist, dadurch gekennzeichnet, daß der Adapter (45) gegenüber der Stelle, an der der Sockel (44) der kompakten Niederdruckentladungslampe (43) eine Zuluftöffnung (49) aufweist, ebenfalls eine Öffnung (51) aufweist, die durch eine oder mehrere Kanäle (52) im Adapter (45) mit Zuluftöffnungen (53) verbunden ist.

## Revendications

1. Lampe compacte à décharge à basse pression (1,24,33,43) comportant une enceinte à décharge (2, 35) réalisée sous la forme d'une ampoule unique de lampe, deux électrodes (12, 13) fixées par fusion, d'une manière étanche au gaz, dans les extrémités de l'enceinte à décharge (2, 35), un remplissage formé de mercure et d'au moins un gaz noble, et un culot unilatéral (15, 27, 34, 44), et dans laquelle l'enceinte à décharge (2, 35) comporte au moins une zone de refroidissement pour le fonctionnement en position verticale, le culot étant en position haute, et pour le fonctionnement en position horizontale pour le réglage de la pression de vapeur de mercure pour la décharge, caractérisée par la combinaison des caractéristiques suivantes:
- des parties de l'enceinte à décharge (2, 35), qui sont chauffées par la décharge, sont disposées dans l'espace intérieur du culot (15, 27, 34, 44);
-en outre une autre zone de refroidissement de l'enceinte à décharge (2, 35) est disposée dans l'espace intérieur du culot (15, 27, 34, 44) pour le fonctionnement en position verticale, le culot étant situé en position inférieure;
- cette autre zone de refroidissement est située, lorsque la lampe (1, 24, 33, 43) fonctionne en position verticale, son culot (15, 27, 34, 44) étant situé en position inférieure, au-dessous des parties de l'enceinte à décharge (2, 35), qui sont situées dans le culot (15, 27, 34, 44) et sont chauffées par la décharge;
- le culot (15, 27, 34, 44), fermé par ailleurs de tous côtés, possède une ouverture d'amenée d'air (17, 26, 49) à proximité directe de l'autre zone de refroidissement;
- le culot (15, 27, 34, 44), fermé par ailleurs de tous côtés, possède en outre une ou plusieurs ouvertures d'évacuation de l'air (19, 40, 50);
-les ouvertures d'évacuation de l'air (19, 42, 50) sont situées au-dessus de l'autre zone de refroidissement, lorsque la lampe (1,24,33,43) fonctionne en position verticale, son culot (15, 27, 34, 44) étant situé en position inférieure.

2. Lampe compacte à décharge à basse pression suivant la revendication 1, caractérisée par le fait que l'enceinte à décharge (2,35) est constituée par plusieurs sections tubulaires longitudinales parallèles (5, 6, 7, 8) reliées entre elles, au moins les extrémités, tournées vers le culot (15, 27, 34, 44), des sections tubulaires longitudinales (5, 6, 7, 8) étant fermée de façon étanche et étant disposée dans l'espace intérieure du culot (15, 27, 34, 44).

3. Lampe compacte à décharge à basse pression suivant la revendication 1 ou 2, caractérisée par le fait que l'autre zone de refoidissement est formée par un petit tube (16, 28, 36, 48), qui est fermé d'un côté et est scellé parfusion dans l'un des éléments d'étanchéité des sections tubulaires longitudinales (5, 6, 7, 8).

4. Lampe compacte à décharge à basse pression suivant la revendication 2, caractérisée par le fait que les extrémités, situées dans le culot (15,27,34, 44), des sections tubulaires longitudinales (5,6,7, 8) possèdent, en tant qu'élément d'étanchéité, un pincement (9, 10, 11).

5. Lampe compacte à décharge à basse pression suivant les revendications 3 et 4, caractérisée par le fait que le petit tube (16, 28, 36, 48) est pincé conjointement dans le pincement (9, 10, 11) de l'extrémité correspondante des sections tubulaires longitudinales (5, 6, 7, 8).

6. Lampe compacte à décharge à basse pression suivant une ou plusieurs des revendications 1 à 5, caractérisé par le fait que le culot possède une ouverture d'évacuation de l'air (16, 42, 50) dans sa surface supérieure (18) tournée vers l'enceinte à décharge (2, 35).

7. Lampe compacte à décharge à basse pression suivant une ou plusieurs des revendications 1 à 6, comportant une douille (25) servant à recevoir le culot (27) de la lampe (24), caractérisée par le fait qu'en vis-à-vis de l'endroit où le culot (27) possède une ouverture d'arrivée d'air (26), la douille (25) possède également une ouverture (29), qui est reliée, pour sa part, par l'intermédiaire d'un ou de plusieurs canaux ménagés dans la douille, à des ouvertures d'amenée d'air (30, 31).

8. Lampe compacte à décharge à basse pression suivant une ou plusieurs des revendications 1 à 6, comportant un adaptateur (45) qui possède une douille (46) servant à recevoir le culot (44) de la lampe (43), ainsi qu'une douille (47) d'insertion de l'adaptateur (45) dans une douille normalisée d'un appareil d'éclairage, caractérisée par le fait qu'en vis-à-vis de l'emplacement où le culot (44) de la lampe compacte à décharge à basse pression (43) possède une ouverture d'amenée d'air

(49), l'adaptateur (45) possède également une ouverture (51), qui est reliée par un ou plusieurs canaux (52) ménagés dans l'adaptateur (45) à des ouvertures d'amenée d'air (53).

## Claims

1. Compact low-pressure discharge lamp (1, 24, 33, 43) with a discharge vessel (2, 35) as the sole lamp bulb, two electrodes (12, 13) sealed into the ends of the discharge vessel (2, 35), to give a gas- tight seal, a filling of mercury and at least one inert gas, and with a base cap (15,27,34,44) fitted at one end, the discharge vessel (2, 35) having at least one cooling point for vertical operation with the base cap uppermost and for horizontal operation, for regulating the mercury vapour pressure for discharge, characterised by the combination of the following features:
- Parts of the discharge vessel (2,35) which are heated by the discharge are located in the interior of the base cap (15, 27, 34, 44);
- Furthermore, an additional cooling point of the discharge vessel (2, 35) is located in the interior of the base cap (15, 27, 34, 44) for operation of lamp in the vertical position, with the base cap at the bottom
- When the lamp (1, 24, 33, 43) is operated in the vertical position with the base cap (15, 27, 34, 44) at the bottom, this additional cooling point is located below the parts of the discharge vessel (2,
35) within the base cap (15, 27, 34, 44), heated by the discharge - The base cap (15, 27, 34, 44), which is otherwise fully enclosed, has an air inlet aperture (17, 26,49) immediately adjacent to the additional cooling point
- The base cap (15, 27, 34, 44), which is otherwise fully enclosed, also has one or a number of air outlet apertures (19, 42, 50)
- When the lamp (1, 24, 33, 43) is operated in the vertical position with the base cap (15, 27, 34, 44) at the bottom, the air outlet apertures (19, 42, 50) are located above the additional cooling point.

2. Compact low-pressure discharge lamp as in Claim 1, characterised in that the discharge vessel (2, 35) consists of a number of parallel interconnected longitudinal tube sections (5, 6, 7, 8), with at least the ends of the longitudinal tube sections (5, 6, 7, 8) facing the base cap (15, 27, 34, 44) being sealed and these ends being located in the interior of the base cap (15, 27, 34, 44).

3. Compact low-pressure discharge lamp as in either of Claims 1 or 2, characterised in that the additional cooling point is formed by a tube (16, 28, 36, 48) closed at one end, which is sealed into one of the seals of the longitudinal tube sections (5, 6, 7, 8).

4. Compact low-pressure discharge lamp as in Claim 2, characterised in that the ends of the longitudinal tube sections (5,6,7,8) located in the base cap (15,27,34,44) have a constriction (9, 10, 11) acting as a seal.

5. Compact low-pressure discharge lamp as in Claims 3 and 4, characterised in that the tube (16, 28, 36, 48) is squeezed into the constriction (9, 10, 11) of the corresponding end of the longitudinal tube sections (5, 6, 7, 8).

6. Compact low-pressure discharge lamp as in any one or a number of Claims 1 to 5, characterised in that the base cap has an air outlet aperture (19,42,50) in its cover surface (18) facing the discharge vessel (2, 35).

7. Compact low-pressure discharge lamp as in any one or a number of Claims 1 to 6, with a lamp holder (25) for holding the base cap (27) of the lamp (24), characterised in that the lamp holder (25) has, opposite the point at which the base cap (27) has an air inlet aperture (26), an aperture (29) which, in turn, is connected to air inlet apertures (30, 31) by one or a number of channels in the lamp holder.

8. Compact low-pressure discharge lamp as in any one or a number of Claims 1 to 6, with an adapter (45), which has a lamp holder (46) for holding the base cap (44) of the lamp (43) and a base cap (47) for insertion of the adapter (45) into a standard light fitting, characterised in that the adapter (45) has, opposite the point at which the base cap (44) of the compact low-pressure discharge lamp (43) has an air inlet aperture (49), an aperture (51) which is connected to air inlet apertures (53) by one or a number of channels (52) in the adapter (45).
